# EUROPÄISCHE PATENTSCHRIFT

(11) **EP 0 475 192 B1**
(45) Veröffentlichungstag und Bekanntmachung des Hinweises auf die Patenterteilung: **11.10.1995**
(21) Anmeldenummer: 91114403.8
(22) Anmeldetag: 28.08.1991
(51) Int. Cl.: B65H 5/30

(54) **Einsteckmaschine**
Insertion machine
Machine à insérer

(30) Priorität: 12.09.1990 CH 2965/90
(43) Veröffentlichungstag der Anmeldung: 18.03.1992
(73) Patentinhaber: GRAPHA-HOLDING AG, 6052 Hergiswil (CH)
(72) Erfinder: Eugster, Albert, CH-4802 Strengelbach (CH)

(56) Entgegenhaltungen:
- EP-A- 0 336 062
- US-A- 3 031 189
- US-A- 4 373 710

## Beschreibung

Die vorliegende Erfindung bezieht sich auf eine Einsteckmaschine gemäss dem Oberbegriff des Patentanspruches 1.

Bei einer Einsteckmaschine nach der US - A - 3'031'189 wird der Anschlag einer Tasche durch Auswechseln eines in die Tasche einsetz- und mit letzterer verspannbaren Futters erreicht. Eine solche Konstruktion erlaubt jedoch keine genaue Anspassung an die unterschiedlichen Formate der Druckprodukte, sodass die beim Einstecken geforderte Präzision und Zuverlässigkeit nicht gewährleistet ist.

Es ist Aufgabe der Erfindung, eine Einsteckmaschine der eingangs gernannten Art zu schaffen, bei welcher eine Anpassung aller Taschen an eine geänderte Höhe der Druckprodukte automatisch aufgrund einer einmaligen Verstellmanipulation erfolgt.

Die erfindungsgemässe Einsteckmaschine der eingangs genannten Art weist die im kennzeichnenden Teil des Patentanspruchs 1 ange- t führten Merkmale auf.

Die erfindungsgemässe Einsteckmaschine weist den Vorteil auf, dass nur ein Umlauf aller Taschen an den voreingestellten Steuermitteln erforderlich ist, um die Anschläge der Taschen für die Druckprodukte automatisch in die richtige Höhe zu bringen.

Eine bevorzugte Ausbildung der erfindungsgemässen Einsteckmaschine ist im Patentanspruch 2 definiert. Sie hat den Vorteil, dass der konstruktive Aufwand gering ist und ein sicheres Einsstellen der Anschläge aller Taschen gewährleistet ist.

Anhand der beiliegenden schematischen Zeichnungen wird die Erfindung beispielsweise erläutert. Es zeigen:
Fig. 1 eine Seitenansicht, teilweise im Schnitt, von zwei Taschen der Einsteckmaschine;
Fig. 2 einen Schnitt längs der Linie II-II in Fig. 1 zusammen mit einer verstellbaren Steuervorrichtung; und
Fig. 3 eine Draufsicht auf die Steuervorrichtung der Fig. 2.

An zwei parallel umlaufenden, endlosen Ketten 1, 2 sind eine der Kettenteilung entsprechende Anzahl Taschen 3 eingesetzt, von welchen in Fig. 1 zwei Taschen 3 dargestellt sind. Die Ketten 1, 2 führen die Taschen entlang einem endlosen Weg, an dem nacheinander verschiedene hier nicht dargestellte Behandlungsstationen für den Taschen 3 aufgenommene Druckprodukte angeordnet sein können, beispielsweise eine Hauptprodukteeinlegestation, eine Beilageneinlegestation und eine Entnahmestation. In an sich bekannter Weise sind die Ketten 1, 2 (Fig. 2) mit seitlich vorstehenden Achsen 4 versehen. Auf den Kettengliedern ist jeweils gegenüberliegend je eine Führungsrolle 5 frei drehbar gelagert. Entlang der geraden Kettentrums sind die Rollen 5 in seitlichen Führungen 6 gelagert, die an festen Stützen 7 angeordnet sind. Fest mit den Achsen 4 verbunden ist jeweils ein Taschenträger 8 mit der daran befestigten Tasche 3 (Fig. 1, 2). Aus Fig. 1 ist ferner ersichtlich, dass in an sich bekannter Weise in Lagerrippen 9, die am Taschenträger 8 angebracht sind, eine Schwenkwelle 10 drehbar gelagert ist. Die Schwenkwelle 10 trägt einen Niederhalter 11 für ein in die Tasche 3 eingelegtes Druckprodukt 12. Wie aus Fig. 2 ersichtlich ist, erstreckt sich der Taschenträger 8 über die ganze Breite der Tasche 3.

Die Tasche 3 weist in ihrem unteren Bereich zwei Ausschnitte 13 auf, durch welche je ein ähnlich der Tasche 3 umgebogener Anschlag 14, 15 greift. Die Anschläge 14, 15 sind in einem entsprechenden Schlitz 16 des Raschenträgers 8 in der Höhenrichtung verschiebbar gelagert. Angrenzend an den Schlitz 16 ist der Taschenträger 8 mit einer sich in der horizontalen Breitenrichtung erstreckenden Nut 17 versehen, in welcher ein Schieber 18 angeordnet ist. Der Schieber 18 ist somit im Taschenträger 8 in horizontaler Richtung bewegbar.

Der Schieber 18 und die beiden Anschläge 14, 15 stehen miteinander in mechanischer Verbindung. Der Schieber 18 ist mit zwei länglichen, gegenüber der Längsachse des Schiebers 18 geneigten Oeffnungen 19, 20 versehen. Jeder Anschlag 14, 15 trägt einen Nocken 21, 22, der in der entsprechenden länglichen Oeffnung 19, 20 liegt und somit darin geführt ist. Wenn der Schieber 18 in der Richtung seiner Längsachse, also in Fig. 2 in horizontaler Richtung entsprechend dem Doppelpfeil 24 bewegt wird, verschieben sich demnach die beiden Anschläge 14, 15 gleichzeitig und im gleichen Ausmass in im wesentlichen vertikaler Richtung gemäss den Doppelpfeilen 25. Da die Anschläge 14, 15 eine Stütze für die untere Kante (d.h. den Falz) des in die Tasche 3 eingelegten Druckprodukts 12 bilden (Fig. 1), bewirkt eine Bewegung des Schiebers 18 eine Verstellung der Höhenlage des Druckprodukts 12 in der Tasche 3. Die Anschläge 14, 15 sind hierbei in der Tasche 3 selbsthaltend, da die geringe Neigung der Führungsöffnungen 19, 20 des Schiebers 18 zur Horizontalen eine selbsttätige vertikale Bewegung der Anschläge 14, 15 verhindert.

Um eine automatische, gewünschte Höheneinstellung der Anschläge 14, 15 aller Taschen zu bewirken, ist für die Schieber 18 der Taschen 3 eine in den Fig. 2 und 3 allgemein mit 26 bezeichnete Verstellvorrichtung vorgesehen. Einerseits ist der Schieber 18 an seinem seitlich vorstehenden Ende mit einem Nocken 27 versehen (Fig. 2). Andererseits ist an der benachbarten festen Stütze 7 ein Führungskörper 28 angebracht, der auf einem mit der Stütze 7 verbundenen Träger 29 gelagert ist. Der Träger 29 ist mit einer schmalen Längsöffnung 30 versehen, durch welche sich eine in den Führungskörper 28 eingedrehte Arretierschraube 31 erstreckt. Gemäss Fig. 3 weist der Führungskörper 28 eine Führungsnut 32 für den Nocken 27 des Schiebers 18 auf.

Die Führungsnut 32 hat in der durch einen Pfeil 33 angedeuteten Bewegungsrichtung der Taschen 3 einen sich verengenden Verlauf, wobei die engste Stelle 34 der Führungsnut 32 eine dem Durchmesser des Nockens 27 entsprechende Breite hat. Somit werden im Betrieb die Schieber 18 aller an der Verstellvorrichtung 26 vorbeigeführten Taschen 3 in eine gleiche horizontale Lage gebracht, welche durch die in der Oeffnung 30 des Trägers 29 arretierte Lage des Führungskörpers 28 bestimmt ist. Die horizontale Lage des Schiebers 28 legt die Höhenlage der Anschläge 14, 15 und damit die Höhenlage der Druckprodukte 12 in den Taschen 3 fest.

Ist demnach die Höhenlage der Druckprodukte 12 in den Taschen 3 einer geänderten Breite der Druckprodukte 12 anzupassen, so ist einzig der Führungskörper 28 auf dem Träger 29 in Richtung der Oeffnung 30 zu verstellen, wozu der Träger 29 mit einer entsprechenden Skala versehen sein kann. Bei einem ersten Durchgang der Taschen 3 an der Verstellvorrichtung 26 werden dann die Schieber 18 aller Taschen 3 automatisch in die entsprechende Lage gebracht. Diese durch den arretierten Führungskörper 28 bestimmte Lage wird zudem bei jedem weiteren Durchgang der Taschen automatisch überprüft und bei kleinen Abweichungen korrigiert.

## Patentansprüche

1. Einsteckmaschine, mit entlang einem endlosen Weg bewegbaren, in regelmässigen Abständen angeordneten, innerhalb einen Anschlag (14, 15) zur Aufnahme von Druckprodukten (12) aufweisenden Taschen (3), dadurch gekennzeichnet, dass der Anschlag (14, 15) höhenverstellbar ausgebildet und mit feststehenden, verstellbaren Steuermitteln (26) zur Höheneinstellung zeitweise antriebsverbunden ist.

2. Einrichtung nach Anspruch 1, dadurch gekennzeichnet, dass der Anschlag (14, 15) in einem Taschenträger (8) höhenverschiebbar angeordnet ist.

3. Einrichtung nach Anspruch 2, dadurch gekennzeichnet, dass der Anschlag (14, 15) durch zwei nebeneinander beabstandete Anschläge (14, 15) ausgebildet ist, die ihnen zugeordnete Ausschnitte (13) der Tasche (3) durchsetzen.

4. Einrichtung nach einem der Ansprüche 1 bis 3, dadurch gekennzeichnet, dass die Steuermittel (26) durch eine seitlich verschiebbare Steuerkulisse (18) ausgebildet sind.

5. Einsteckmaschine nach Anspruch 4, dadurch gekennzeichnet, dass die Steuerkulisse ein in einem Taschenträger (8) bewegbarer Schieber (18) ist, welcher mit mindestens einer länglichen, zur seitlichen Bewegungsrichtung (24) des Schiebers (18) geneigten Öffnung (20) versehen ist, und dass jeder Anschlag (14, 15) in seinem im Taschenträger (8) geführten Bereich mit einem Nocken (22) versehen ist, welcher in der länglichen Öffnung (20) des Schiebers (18) geführt ist.

6. Einsteckmaschine nach Anspruch 4 oder 5, dadurch gekennzeichnet, dass zur seitlichen Verschiebung der Steuerkulisse (18) an einem festen Maschinenteil (7) eine Verstellvorrichtung (26) angebracht ist.

7. Einsteckmaschine nach Anspruch 6, dadurch gekennzeichnet, dass die Verstellvorrichtung (26) einen am festen Maschinenteil (7) in der Bewegungsrichtung der Steuerkulisse (18) verstellbaren Führungskörper (28) aufweist, der mit einer sich verengenden Führungsnut (32) versehen ist, und dass ein Endbereich der Steuerkulisse (18) einen Nocken (27) hat, welcher bei der Bewegung der Taschen (3) entlang dem endlosen Weg in der Nut (32) in der Richtung von deren breitesten Stelle zu deren engster Stelle (34) geführt ist.

## Claims

1. Insertion machine, having pockets (3) which can be moved along an endless path, are arranged at regular intervals, and have inside them a stop (14,15) to receive printed products (12), characterized in that the stop (14, 15) is designed to be vertically adjustable and is temporarily connected in terms of drive to stationary, adjustable control means (26) for the height adjustment.

2. Device according to Claim 1, characterized in that the stop (14, 15) is arranged to be vertically displaceable in a pocket carrier (8).

3. Device according to Claim 2, characterized in that the stop (14, 15) is formed by two stops (14, 15) which are spaced apart adjacently and pass through sections (13) of the pocket (3) assigned to them.

4. Device according to one of Claims 1 to 3, characterized in that the control means (26) are formed by a laterally displaceable control crank (18).

5. Insertion machine according to Claim 4, characterized in that the control crank is a slide (18) which can be moved in a pocket carrier (8) and is provided with at least one elongate opening (20) which is inclined relative to the direction of lateral movement (24) of the slide (18), and in that each stop (14, 15) is provided, in its region guided in the pocket carrier (8), with a cam (22) which is guided in the elongate opening (20) of the slide (18).

6. Insertion machine according to Claim 4 or 5, characterized in that an adjusting device (26) is mounted on a fixed machine part (7) for the lateral displacement of the control crank (18).

7. Insertion machine according to Claim 6, characterized in that the adjusting device (26) has a guide body (28) which is adjustable in the direction of movement of the control crank (18) on the fixed machine part (7) and is provided with a tapering guide groove (32), and in that one end region of the control crank (18) has a cam (27) which, during the movement of the pockets (3) along the endless path, is guided in the groove (32) in the direction from its widest point to its narrowest point (34).

## Revendications

1. Machine à insérer, avec des poches (3) disposées à intervalles réguliers, qui peuvent être déplacées le long d'un parcours continu et qui présentent intérieurement une butée (14, 15) pour recevoir des produits imprimés (12), **caractérisée** en ce que la butée (14, 15) est réalisée réglable en hauteur et est reliée temporairement en entraînement, en vue du réglage en hauteur, à des moyens de commande fixes, réglables (26).

2. Machine à insérer selon la revendication 1, **caractérisée** en ce que la butée (14, 15) est disposée avec possibilité de translation en hauteur dans un élément porteur de poche (8).

3. Machine à insérer selon la revendication 2, **caractérisée** en ce que la butée (14, 15) est constituée de deux butées (14, 15) juxtaposées à distance l'une de l'autre, qui traversent des découpures (13) de la poche (3) qui leur sont associées.

4. Machine à insérer selon une des revendications 1 à 3, **caractérisée** en ce que les moyens de commande (26) sont formés par une coulisse de commande (18) latéralement coulissante.

5. Machine à insérer selon la revendication 4, **caractérisée** en ce que la coulisse de commande est un coulisseau (18), mobile dans un élément porteur de poche (8) et pourvu d'au moins une ouverture oblongue (20), penchée dans la direction de déplacement latéral (24) du coulisseau (18), et en ce que chaque butée (14, 15) est pourvue, dans sa région guidée dans l'élément porteur de poche (8), d'une came (22) qui est guidée dans l'ouverture oblongue (20) du coulisseau (18).

6. Machine à insérer selon la revendication 4 ou 5, **caractérisée** en ce qu'un dispositif de réglage (26) pour le coulissement latéral de la coulisse de commande (18) est installé sur une partie fixe (7) de la machine.

7. Machine à insérer selon la revendication 6, **caractérisée** en ce que le dispositif de réglage (26) présente un corps de guidage (28), qui est mobile sur la partie fixe (7) de la machine dans la direction de déplacement de la coulisse de commande (18) et qui est pourvu d'une rainure de guidage (32) allant en se rétrécissant, et en ce qu'une région terminale de la coulisse de commande (18) possède une came (27) qui, lors du déplacement des poches (3) le long du parcours continu, est guidée dans la rainure (32) dans la direction allant de son point le plus large à son point le plus étroit (34).
